# EUROPÄISCHE PATENTANMELDUNG

(11) **EP 2 868 993 A1**
(43) Veröffentlichungstag der Anmeldung: **06.05.2015**
(21) Anmeldenummer: 13191252.9
(22) Anmeldetag: 01.11.2013
(51) Int. Cl.: F24H 9/06

(54) **Montagerahmen**

(71) Anmelder: Viessmann Werke GmbH & Co. Kg, 35108 Allendorf (DE)
(72) Erfinder: Lesniak, Stephane, 57800 Bening-Les-St-Avold (FR)
(74) Vertreter: Wolf, Michael

(57) **Zusammenfassung**

Die Erfindung betrifft einen Montagerahmen, umfassend eine einerseits zur Befestigung an einer mit einem Abgasanschluss versehenen Gebäudewand und andererseits zur Aufnahme eines Heizgerätes ausgebildete Trageinrichtung (1). Nach der Erfindung ist vorgesehen, dass die Trageinrichtung (1) zu ihrer Montage an der Gebäudewand mit einer Lehre (2) zur Festlegung eines vorbestimmten Abstandes zwischen ihr und dem Abgasanschluss versehen ist.

## Beschreibung

Die Erfindung betrifft einen Montagerahmen gemäß dem Oberbegriff des Patentanspruchs 1.

Ein Montagerahmen der eingangs genannten Art ist nach DE 10 2008 012 531 A1 bekannt. Ein solcher Montagerahmen besteht insbesondere aus einer einerseits zur Befestigung an einer mit einem Abgasanschluss versehenen Gebäudewand und andererseits zur Aufnahme eines Heizgerätes ausgebildeten Trageinrichtung. Das Heizgerät weist dabei an seinem oberen Ende einen Abgasabfuhranschluss auf, der über ein Rohr mit dem Abgasanschluss an der Gebäudewand verbunden ist. Bei der Montage des Heizgerätes wird zunächst der Montagerahmen in einem bestimmten vertikalen Abstand zum Abgasanschluss an der Gebäudewand befestigt. Anschließend wird das Heizgerät am Montagerahmen fixiert und ein Abgasrohr zwischen dem Abgasabfuhranschluss des Heizgerätes und dem Abgasanschluss an der Gebäudewand angeordnet.

Der Erfindung liegt die Aufgabe zugrunde, einen Montagerahmen der eingangs genannten Art zu verbessern. Insbesondere soll ein Montagerahmen geschaffen werden, mit dem die Ausrichtung der Trageinrichtung zum Abgasanschluss an der Gebäudewand besonders einfach möglich ist.

Diese Aufgabe ist nach der Erfindung durch die im Kennzeichen des Patentanspruchs 1 aufgeführten Merkmale gelöst.

Nach der Erfindung ist somit vorgesehen, dass die Trageinrichtung zu ihrer Montage an der Gebäudewand mit einer Lehre zur Festlegung eines vorbestimmten Abstandes zwischen ihr und dem Abgasanschluss versehen ist.

Mit anderen Worten zeichnet sich der erfindungsgemäße Montagerahmen dadurch aus, dass zum Beispiel auf eine Papierschablone oder dergleichen verzichtet werden kann, da die Trageinrichtung selbst eine Lehre aufweist, um den richtigen Abstand zum Abgasanschluss an der Gebäudewand festlegen zu können.

Unter dem Begriff "Lehre" wird dabei (siehe auch http://de.wi-kipedia.org/w/index.php?title=Lehre-%28Technik%29&oldid= 116971158) ein Element verstanden, das für ein vorher festgelegtes Maß ein Bezugsnormal darstellt.

Andere vorteilhafte Weiterbildungen des erfindungsgemäßen Montagerahmens ergeben sich aus den abhängigen Patentansprüchen.

Der erfindungsgemäße Montagerahmen einschließlich seiner vorteilhaften Weiterbildungen gemäß der abhängigen Patentansprüche wird nachfolgend anhand der zeichnerischen Darstellung eines bevorzugten Ausführungsbeispiels näher erläutert.

Es zeigt
- Figur 1: den erfindungsgemäßen Montagerahmen von der Vorderseite in Ausrichtposition (erste Lage) mit der am Abgasanschluss orientierten Lehre;
- Figur 2: den Montagerahmen gemäß Figur 1 mit in Endstellung verschwenkter Lehre (zweite Lage);
- Figur 3: den Montagerahmen gemäß Figur 1 von der Rückseite;
- Figur 4: perspektivisch den linken Schenkel des Montagerahmens gemäß Figur 1; und
- Figur 5: in Draufsicht den an den gestrichelten Linien abzukantenden Blechzuschnitt des linken Schenkels des Montagerahmens gemäß Figur 1.

Der in den Figuren 1 bis 5 ganz oder zumindest teilweise dargestellte Montagerahmen besteht in bekannter Weise zunächst aus einer einerseits zur Befestigung an einer mit einem Abgasanschluss versehenen Gebäudewand und andererseits zur Aufnahme eines Heizgerätes ausgebildeten Trageinrichtung 1. Der genannte Abgasanschluss ist in Figur 1 durch den oben im Bild dargestellten Kreis veranschaulicht. Durch diesen gebäudeseitigen Anschluss wird in bekannter Weise im Heizgerät anfallendes Abgas aus dem Gebäude über einen Kamin abgeführt. Das Heizgerät ist dazu über ein Abgasrohr mit dem Abgasanschluss verbunden. Das Heizgerät bzw. das Abgasrohr selbst sind in den Figuren 1 bis 5 nicht extra dargestellt, hierzu wird der Einfachheit halber auf die Figur 1, 2 und 9 der eingangs zitierten DE 10 2008 012 531 A1 verwiesen.

Weiterhin weist die erfindungsgemäße Trageinrichtung in bekannter Weise bevorzugt zwei parallel zueinander verlaufenden Hauptschenkel 1.1 auf. Diese beiden Hauptschenkel 1.1 sind mit einem Verbindungskreuz (der Einfachheit halber in den Figuren 1 bis 3 lediglich durch dünne Linien dargestellt) miteinander verbunden ausgebildet. Dieses Verbindungskreuz definiert den Abstand zwischen den beiden Hauptschenkeln 1.1. Dabei sind die Hauptschenkel 1.1 der Trageinrichtung 1 vorzugsweise genauso lang wie das Heizgerät hoch ausgebildet (siehe hierzu nochmals Figur 9 der DE 10 2008 012 531 A1).

Wesentlich für die erfindungsgemäße Trageinrichtung ist nun, dass die Trageinrichtung 1 zu ihrer Montage an der Gebäudewand mit einer Lehre 2 zur Festlegung eines vorbestimmten Abstandes zwischen ihr und dem Abgasanschluss versehen ist.

Besonders bevorzugt ist hierzu vorgesehen, dass die Lehre 2 in einer ersten, zur Festlegung des Abstandes geeigneten Lage (siehe Figur 1) und in einer zweiten, den montierten Endzustand des Montagerahmens darstellenden Lage (siehe Figur 2) an der Trageinrichtung 1 positionierbar ausgebildet ist.

Genauer betrachtet, ist hierzu vorgesehen, dass die Lehre 2 aus zwei, an der Trageinrichtung 1 angeordneten, vorzugsweise gleich lang ausgebildeten Lehrenteilen 2.1 (Lehrenschenkeln) gebildet ist. Diese beiden Lehrenteile 2.1 sind dabei bevorzugt verschwenkbar an der Trageinrichtung 1 befestigt bzw. sind als abknickbares Teil an der Trageinrichtung 1, insbesondere jeweils an einem Hauptschenkel 1.1, ausgebildet. Ferner ist mit Verweis auf Figur 1, 3, 4 und 5 vorgesehen, dass die beiden Lehrenteile 2.1 bei der Festlegung des vorbestimmten Abstandes zwischen der Trageinrichtung 1 und dem Abgasanschluss sich gegenseitig nicht berührend ausgebildet sind.

Weiterhin ist wiederum insbesondere mit Verweis auf Figur 1, 3, 4 und 5 vorgesehen, dass jedes Lehrenteil 2.1 einen vorzugsweise als abknickbares Teil der Lehre 2 ausgebildeten Fortsatz 2.2 zum Einhängen der Lehre 2 in den Abgasanschluss aufweist, d. h. die gesamte Trageinrichtung wird zu ihrer Montage mittels der Fortsätze 2.2 in den Abgasanschluss eingehängt, wobei der Fortsatz 2.2 bei der Festlegung des vorbestimmten Abstandes zwischen der Trageinrichtung 1 und dem Abgasanschluss senkrecht zur Haupterstreckungsrichtung der Trageinrichtung 1 erstreckt ausgebildet ist.

Allgemeiner ausgedrückt ist somit vorgesehen, dass an der verschwenkbar ausgebildeten Lehre 2 ein Fortsatz 2.2 zum Einhängen der Lehre 2 und damit der gesamten Trageinrichtung 1 in den Abgasanschluss vorgesehen ist.

Darüber hinaus ist mit Verweis auf Figur 2 vorgesehen, dass die beiden Lehrenteile 2.1 im montierten Endzustand des Montagerahmens entlang einer gemeinsamen Linie erstreckt ausgebildet sind. Ferner sind die beiden Fortsätze 2.2, nachdem sie wieder in geradlinige Flucht mit den Lehrenteilen 2.1 gebogen wurden, im montierten Endzustand des Montagerahmens als Verbindungselemente für die beiden Lehrenteile 2.1 ausgebildet, wobei diese gemeinsam genauso breit wie das Heizgerät und sich im montierten Endzustand des Montagerahmens insbesondere über die Fortsätze 2.3 berührend ausgebildet sind.

Darüber hinaus ist vorgesehen, dass die beiden Lehrenteile 2.1 im montierten Endzustand des Montagerahmens als lastaufnehmender Träger für das Heizgerät ausgebildet sind, d. h. an der Lehre 2 bzw. an den Lehrenteilen 2.1 selbst ist mindestens ein Tragelement 2.3 bzw. sind vorzugsweise mehrere Tragelemente 2.3 (insbesondere hakenartige Tragelemente) zur Aufnahme bzw. zum Einhängen des Heizgerätes (in der zweiten Lage der Lehre 2) angeordnet.

Schließlich ist mit Verweis auf Figur 5 besonders bevorzugt vorgesehen, dass ein Hauptschenkel 1.1 der Trageinrichtung 1, ein Lehrenteil 2.1 und ein Fortsatz 2.2 aus einem einzigen Blechzuschnitt durch Ausschneiden und Abkanten ausgebildet sind.

Der erfindungsgemäße Montagerahmen wird somit aus zwei zueinander spiegelbildlichen Blechzuschnitten (siehe Figur 5) und dem erwähnten Verbindungskreuz gebildet. Hierzu werden zuerst die Blechzuschnitte ausgestanzt und dann entlang der gestrichelt eingezeichneten Linien abgekantet. Dabei entstehen zwei zueinander spiegelbildliche Teile gemäß Figur 4. Diese werden mit dem Verbindungskreuz miteinander verbunden, so dass sich die in Figur 1 dargestellte Baugruppe ergibt.

Diese Baugruppe, bei der sich die Lehre 2 in der ersten Lage befindet, wird in den Abgasanschluss eingehängt und zum Beispiel mit einer Wasserwaage vertikal ausgerichtet. Im nächsten Schritt können passende Markierungen an der Gebäudewand vorgenommen und danach die Trageinrichtung wieder abgehängt werden.

Als nächstes können passende Löcher an der Gebäudewand angebracht werden. Parallel dazu wird die Trageinrichtung in die erläuterte zweite Lage gebracht, d. h. die beiden Lehrenteile 2.1 werden umgebogen und über die beiden Fortsätze 2.2, die zum Beispiel miteinander verschraubbar sind, fest miteinander verbunden. Der erfindungsgemäße Montagerahmen hat nun die in Figur 2 dargestellte Form und kann nun in dieser Form an der Gebäudewand, die zwischenzeitlich mit Dübeln oder dergleichen versehen wurde, angeschraubt werden. Die Trageinrichtung bildet somit, wie bereits erwähnt, ihre eigene Befestigungslehre.

### Bezugszeichenliste

- 1: Trageinrichtung
- 1.1: Hauptschenkel
- 2: Lehre
- 2.1: Lehrenteil
- 2.2: Fortsatz
- 2.3: Tragelement

## Patentansprüche

1. Montagerahmen, umfassend eine einerseits zur Befestigung an einer mit einem Abgasanschluss versehenen Gebäudewand und andererseits zur Aufnahme eines Heizgerätes ausgebildete Trageinrichtung (1),
**dadurch gekennzeichnet,**
**dass** die Trageinrichtung (1) zu ihrer Montage an der Gebäudewand mit einer Lehre (2) zur Festlegung eines vorbestimmten Abstandes zwischen ihr und dem Abgasanschluss versehen ist.

2. Montagerahmen nach Anspruch 1,
**dadurch gekennzeichnet,**
**dass** die Lehre (2) in einer ersten, zur Festlegung des Abstandes geeigneten Lage und in einer zweiten, den montierten Endzustand des Montagerahmens darstellenden Lage an der Trageinrichtung (1) positionierbar ausgebildet ist.

3. Montagerahmen nach Anspruch 1 oder 2,
**dadurch gekennzeichnet,**
**dass** die Lehre (2) aus zwei, an der Trageinrichtung (1) angeordneten Lehrenteilen (2.1) gebildet ist.

4. Montagerahmen nach Anspruch 3,
**dadurch gekennzeichnet,**
**dass** jedes Lehrenteil (2.1) einen Fortsatz (2.2) zum Einhängen der Lehre (2) in den Abgasanschluss aufweist.

5. Montagerahmen nach einem der Ansprüche 2 bis 4,
**dadurch gekennzeichnet,**
**dass** die beiden Lehrenteile (2.1) im montierten Endzustand des Montagerahmens als lastaufnehmender Träger für das Heizgerät ausgebildet sind.

6. Montagerahmen nach einem der Ansprüche 3 bis 5,
**dadurch gekennzeichnet,**
**dass** die beiden Lehrenteile (2.1) im montierten Endzustand des Montagerahmens entlang einer gemeinsamen Linie erstreckt ausgebildet sind.

7. Montagerahmen nach einem der Ansprüche 4 bis 6,
**dadurch gekennzeichnet,**
**dass** die beiden Fortsätze (2.2) im montierten Endzustand des Montagerahmens als Verbindungselemente für die beiden Lehrenteile (2.1) ausgebildet sind.

8. Montagerahmen nach einem der Ansprüche 3 bis 7,
**dadurch gekennzeichnet,**
**dass** die beiden Lehrenteile (2.1) im montierten Endzustand des Montagerahmens gemeinsam genauso breit wie das Heizgerät ausgebildet sind.

9. Montagerahmen nach einem der Ansprüche 3 bis 8,
**dadurch gekennzeichnet,**
**dass** die beiden Lehrenteile (2.1) gleich lang ausgebildet sind.

10. Montagerahmen nach einem der Ansprüche 1 bis 9,
**dadurch gekennzeichnet,**
**dass** ein Hauptschenkel (1.1) der Trageinrichtung (1), ein Lehrenteil (2.1) und ein Fortsatz (2.2) aus einem einzigen Blechzuschnitt durch Ausschneiden und Abkanten ausgebildet sind.
